# EUROPÄISCHE PATENTSCHRIFT

(11) **EP 2 726 167 B1**
(45) Veröffentlichungstag und Bekanntmachung des Hinweises auf die Patenterteilung: **09.05.2018**
(21) Anmeldenummer: 12718898.5
(22) Anmeldetag: 20.03.2012
(51) Int. Cl.: A63H 27/00, A63H 30/04

(54) **SYSTEM ZUR DRAHTLOSEN STEUERUNG EINES RC-MODELLS, SENDEEINRICHTUNG, EMPFANGSEINRICHTUNG SOWIE VERFAHREN**
SYSTEM FOR WIRELESSLY CONTROLLING AN RC MODEL, TRANSMITTING DEVICE, RECEIVING DEVICE AND METHOD
SYSTÈME POUR LA COMMANDE SANS FIL D'UN MODÈLE RC, DISPOSITIF ÉMETTEUR, DISPOSITIF RECEVEUR ET PROCÉDÉ

(30) Priorität: 15.04.2011 DE 102011017295; 27.02.2012 DE 102012003910
(43) Veröffentlichungstag der Anmeldung: 07.05.2014
(73) Patentinhaber: Röhr, Ulrich, 63457 Hanau (DE)
(72) Erfinder: Röhr, Ulrich, 63457 Hanau (DE)
(74) Vertreter: Isarpatent
(86) Internationale Anmeldenummer: PCT/EP2012/001215
(87) Internationale Veröffentlichungsnummer: WO 2012/139700

(56) Entgegenhaltungen:
- US-A1- 2007 093 945
- US-A1- 2009 262 002
- US-A1- 2010 004 802
- US-A1- 2010 210 169

## Beschreibung

Die Erfindung betrifft ein System zur drahtlosen Steuerung eines RC-Modells gemäß Anspruch 1, eine Sendeeinrichtung gemäß Anspruch 15, eine Empfangseinrichtung gemäß Anspruch 16 sowie ein Verfahren zum drahtlosen Steuern eines RC-Modells gemäß Anspruch 17.

Im Stand der Technik sind RC-Sender ("RC": Radio Control) bekannt, mit denen RC-Modelle drahtlos gesteuert werden können, wobei diese an sich bekannten RC-Sender neben den Steuerknüppeln zum Steuern des Modells und ggf. weiterer entsprechender Schalter oder Schieber zwar ggf. Eingabemittel zur Eingabe von Einstellparameter umfassen, jedoch sind diese Eingabemittel in der Regel darauf beschränkt, im RC-Sender eine Änderung von Parametern wie Trimmwerte oder Anteile von Mischern und dergleichen z.B. über Modellspeicher festzulegen. Aus dem Dokument US 2007/093945 A1 ist ein System zur drahtlosen Steuerung eines RC-Modells nach der Oberbegriffen der Ansprüche 1 und 17 bekannt. Andererseits sind elektronische Zusatzmodule (z.B. V-Stabi(R), Fa. Mikado Helicopters, Deutschland) mit einem elektronischen Fluglagenregler zur Montage in RC-Helikoptern bekannt, welche mit einer Empfangseinrichtung ausgestattet sind bzw. mit einer entsprechenden Empfangseinrichtung (Satellitenempfänger oder Empfänger mit Summensignalausgang, wie z.B. S-Bus(R)) verbunden werden können.

Die Funkverbindung zwischen dem RC-Sender und der Empfangseinrichtung im RC-Modell erfolgt bisher weitestgehend unidirektional vom Sender zum Modell. Dabei werden lediglich Steuerbefehle zur Steuerung des Modells oder eventuell noch einzelne Steuerbefehle zur Einstellung von Parametern im Modell übertragen, wie zum Beispiel die Empfindlichkeit eines Heckkreisels, welcher in an sich bekannten Fluglagenreglern auch in der Elektronikbox des Fluglagenreglers integriert sein kann.

Der Fluglagenregler im RC-Modell muss, z.B. damit er optimal arbeiten kann, vom Anwender des RC-Modells (häufig "im Feld") eingestellt oder je nach Bedarf auch im Betrieb nach persönlichen Vorlieben konfiguriert werden. Diese Einstellung bzw. Konfiguration erfolgt üblicherweise durch Eingabemittel, die direkt am Fluglagenregler angebracht sind (an sich bekannt sind hierzu Taster, Einstellpotis und Displays) oder zusätzliche externe Bedienteile, welche mit der Elektronikbox über eine Leitung (z.B. serielle Schnittstelle) verbunden werden. Es sind auch Einstellvorrichtungen bekannt, bei denen die Verbindungsleitung zwischen externen Bedienteil und Elektronikbox durch eine Bluetooth(R)-Verbindung ersetzt wurde. Auch die externe Einstellvorrichtung kann prinzipiell durch ein herkömmliches Mobiltelefon, Smartphone, einen tragbaren PC (Notebook/Netbook), einen Tablet-Computer oder ähnliche Geräte ersetzt sein, wobei in diesem Fall eine zur Einstellung eine entsprechend Einstell-Software vorhanden ist, welche mit der Bluetooth(R)-Schnittstelle kommuniziert.

Die Erfindung setzt sich zum Ziel, die Einstellung und/oder Konfiguration eines elektronischen Zusatzmoduls wie insbesondere eines Fluglagenreglers in einem RC-Modell und ggf. weiterer Zusatzmodule für den Anwender oder Piloten des RC-Modells komfortabler zu gestalten und dabei insbesondere auf den Einsatz einer zusätzlichen Einstellvorrichtung oder auf an dem Zusatzmodul angebrachte Bedienteile bzw. Anzeigemittel weitestgehend zu verzichten.

Diese Aufgabe wird erfindungsgemäß gelöst durch das System gemäß Anspruch 1, durch die Sendeeinrichtung gemäß Anspruch 15, durch die Empfangseinrichtung gemäß Anspruch 16, durch den Verfahren gemäß Anspruch 17. Das System nach der Erfindung bezieht sich auf die Funkfernsteuerung eines RC-Modells mit gleichzeitiger Bedienmöglichkeit des RC-Modells im Sinne einer Einstellung/Kalibrierung von Geräten innerhalb des gesteuerten RC-Modells, vorzugsweise RC-Flugmodells, insbesondere RC-Helikoptermodells, wobei sowohl die Einstellung/Kalibrierung also auch die Bedienung von einem einzigen neuen Kombinations-Gerät aus erfolgt (z.B. RC-Sender mit Bedienteil), welches mit einer entsprechend geeigneten Multifunktionseinrichtung im RC-Modell über eine bidirektionale Datenverbindung kommuniziert.

Die Erfindung betrifft folglich ein System zur drahtlosen Steuerung eines RC-Modells mit einer Bedien- und Sendeeinrichtung zur Steuerung und Bedienung des Modells und einem Empfangsmodul im RC-Modell, wobei bevorzugt die Übertragung von Daten über eine bidirektionale drahtlose Funkverbindung erfolgt. Die Sendeeinrichtung umfasst ein Sendemodul zum Senden von Steuerbefehlen und/oder Daten über die digitale Funkverbindung. Im Bereich des RC-Modells ist/sind ein oder mehrere elektronische Zusatzmodule, wie insbesondere ein Fluglagenregler, angeordnet.

Nach der Erfindung umfasst aber auch die Sendeeinrichtung zur Realisierung der bidirektionalen Funkverbindung ein weiteres Empfangsmodul, welches zumindest zum Empfangen von Daten über die digitale Funkverbindung eingerichtet ist. Das im RC-Modell angeordnete Empfangsmodul ist mit einer Multifunktionseinrichtung verbunden. Das Empfangsmodul kann aber auch in die Multifunktionseinrichtung integriert sein. Im RC-Modell oder der Multifunktionseinrichtung ist außerdem zur Herstellung der bidirektionalen Funkverbindung ein Sendemodul angeordnet, das zum Senden von vom Empfangsmodul empfangbaren Daten über die digitale Funkverbindung dient, wobei die Sende- und Empfangsmodule bevorzugt zu Transceivern baulich zusammengefasst sind.

Die digitale Funkverbindung wird bevorzugt genutzt für mindestens eine oder mehrere der Maßnahmen, einzeln oder in Kombination miteinander:
- Übertragung von Signalen zur Bedienung des RC-Modells wie insbesondere Steuerbefehle,
- Datenübertragung von Sendeeinrichtung zu RC-Modell zur Parametrierung von Zusatzmodulen wie insbesondere der Multifunktionseinrichtung,
- Übertragung von Kalibrierdaten,
- Übertragung von Programmdaten z.B. für Software-Update,
- Datenübertragung von RC-Modell zu Parameteranzeige der Sendeeinrichtung,
- Übertragung von Statusinformationen von RC-Modell zu Sendeeinrichtung,
- Übertragung von Fehlerdiagnosedaten, vorzugsweise vom RC-Modell zu Sendeeinrichtung.

Bevorzugt werden dabei die Daten und/oder Parameter der Multifunktionseinrichtung oder des Empfangsmoduls oder weiterer an die Multifunktionseinrichtung angeschlossener elektronischer Geräte über die digitale Funkverbindung übertragen.

Gemäß einer bevorzugten Ausführungsform der Erfindung umfasst die Multifunktionseinrichtung einen Fluglagenregler zur Steuerung und/oder Beeinflussung und/oder Regelung der Fluglage eines RC-Modells. Das bedeutet, der Fluglagenregler und die Mittel für die Wertekalibrierung über die bidirektionale Funkverbindung sind in einem gemeinsamen Gehäuse oder auf einer gemeinsamen baulichen Einheit (z.B. auf einer Leiterplatte oder Leiterplattenanordnung) integriert. Die Mittel zum Senden und Empfangen sind nicht notwendigerweise umfasst. Es ist prinzipiell möglich und im Sinne der Erfindung, dass die Mittel zum Senden und Empfangen getrennt von der Multifunktionseinrichtung angeordnet und mit dieser elektrisch verbunden sind. Zweckmäßigerweise sind jedoch die Mittel zum Senden und Empfangen ebenfalls im obigen Sinne in der Multifunktionseinrichtung integriert.

Für einfach gehaltene Systeme ist es nach einer alternativ bevorzugten Ausführungsform vorgesehen, dass das Multifunktionsmodul keinen Fluglagenregler umfasst sondern nur die Sende- und Empfangsmodule zur bidirektionalen Kommunikation mit der Sendeeinrichtung sowie Schnittstellen zur Kommunikation (z.B. Datenaustausch und/oder Einstellung/Kalibrierung) mit weiteren Geräten wie beispielsweise einem separat angeordneten mit der Multifunktionseinrichtung verbundenen Fluglagenregler bereitstellt. Diese Anordnung ist jedoch weniger zweckmäßig, da gerade die am meisten bevorzugte Integration des Fluglagenreglers in die Multifunktionseinrichtung eine platzsparende und kostengünstige Realisierung des erfindungsgemäßen Systems darstellt.

Vorzugsweise arbeitet die digitale Funkverbindung nach dem an sich bekannten Frequenzspreizprinzip (z.B. DSSS oder FHSS oder Kombination aus beidem), insbesondere im 2,4 GHz Bereich. Für entsprechende Funkverbindungen sind verschiedene Protokolle bekannt und verbreitet, wie beispielsweise Futaba FASST(R) oder Horizon Hobby Spektrum(R). In diesem Zusammenhang sind auch Duplex-Systeme bekannt geworden, welche eine bidirektionale Verbindung aufbauen (z.B. Jeti Duplex 2,4 GHz).

Die nach der Erfindung eingesetzte digitale Funkverbindung ist vorzugsweise eine zumindest teilweise abgesicherte Datenverbindung. Hierdurch lässt sich unter anderem ein unbefugter oder unbeabsichtigten Zugriff auf die Multifunktionseinrichtung oder das RC-Modell verhindern. Besonders bevorzugt umfasst die digitale Funkverbindung einen Anteil abgesicherte Daten (Nutzdaten) und einen Anteil nicht oder nur zum Teil abgesicherter Daten (Kanaldaten). Auf diese Weise kann je nach Anforderung das notwendige Leistungsprofil der Datenverbindung sichergestellt werden, was zu einer quasi latenzfreien Übertragung der Steuerdaten bei geringem Jitter sowie verlustfreien Datenübertragung führt. Außerdem ist es möglich, immer nur gerade die Daten abzusichern, bei denen eine Absicherung notwendig bzw. sinnvoll ist. Im Falle der Übertragung der Kanaldaten der Steuerkanäle ist es zweckmäßig, an Stelle einer Absicherung einfach ständig den aktuellen Wert des Kanals (z.B. Knüppelposition des Steuerknüppels) ohne eine Absicherung zu senden, weil die Kanaldaten ständig neue Werte annehmen und somit bereits nach kurzer Zeit veraltet sind.

Vorzugsweise werden die Nutzdaten, welche zum Beispiel für das Streamen verwendet werden können, im Gegensatz zu den Kanaldaten abgesichert.

Die Sendeeinrichtung umfasst nach einer bevorzugten Ausführungsform Anzeigemittel. Zur Eingabe von Daten oder zum Einstellen von Werten können neben üblicherweise eingesetzten Eingabemitteln, wie Tastern, Knöpfen, Schaltern oder Drehreglern zweckmäßigerweise zusätzlich die für die Steuerung des RC-Modells vorgesehenen Steuerknüppel benutzt werden. Hierzu enthält die Sendeeinrichtung dann ein Programm, welches die Steuerpositionen der Steuerknüppel erfasst und in Datenwerte umsetzt.

Das Multifunktionsmodul weist bevorzugt elektrische Anschlüsse zum Anschluss eines separaten Sende-/Empfangsmoduls auf. In der Regel ist dies allerdings nicht erforderlich, da nach einer weiteren bevorzugten Ausführungsform das Multifunktionsmodul einen integrierten Empfänger insbesondere Transceiver aufweist. Es ist daher auch denkbar, diesen zusätzlichen Anschluss entfallen zu lassen.

Das Multifunktionsmodul weist weiterhin bevorzugt einen oder mehrere Anschlüsse für RC-Servos und insbesondere zumindest einen Anschluss für eine externe Sensoreinrichtung, wie insbesondere einen 3-Achs-Gyro Sensor und/oder sonstige Sensoren auf. Als sonstige Sensoren sind beispielsweise Drehzahlfühler oder Phasensensoren anzusehen. Unter einem Phasensensor wird eine Elektronik verstanden, mit der bei einem Elektromotor (z.B. ein über drei Phasen angesteuerter bürstenloser Motor) ein Motoranschluss zur Bestimmung der Drehzahl abgefühlt wird. Es sind aber auch Drucksensoren, Beschleunigungssensoren und Spannungssensoren etc. denkbar.

Die Multifunktionseinrichtung umfasst außerdem bevorzugt eine Parameterüberwachungseinrichtung (z.B. zum Überwachen der Versorgungsspannung oder der verbrauchten Kapazität eines Akkus zum Betrieb des RC-Modells).

Das System weist nach einer bevorzugten Ausführungsform eine Einrichtung auf, mit der das System selbstständig eine Funkverbindung herstellt wenn ein oder mehrere geeignete Gerät/e, die gemäß den weiter oben genannten Maßnahmen programmiert werden sollen, in Reichweite ist/sind. Hierzu sind dann entsprechende Mittel in der Sende- und Empfangseinrichtung vorgesehen. Besonders bevorzugt stellt dann der Bedienerdialog eine Auswahl des/der Zusatzmoduls/-module und/oder des oder der Empfänger(s) bereit, welches/welcher eine Auswahl des zu verbindenden Geräts oder Empfängers erlaubt.

Nach einer bevorzugten Ausführungsform der Erfindung umfasst die Funkverbindung des Systems einen Zugriffsschutz zum Verhindern eines unbefugten oder unbeabsichtigten Zugriffs auf die Multifunktionseinrichtung oder RC-Modells (geschützte Funkverbindung). Im einfachsten Fall kann dieser Zugriffschutz beispielsweise durch die Abfrage eines Passworts oder eines Zugriffscodes realisiert sein. Zweckmäßigerweise wird das Passwort oder der Zugriffscode im System dauerhaft gespeichert. Dabei ist es besonders zweckmäßig, dass das Passwort mit der Sendeeinrichtung für das ganze System geändert werden kann, wenn bereits eine geschützte Funkverbindung vorliegt.

Die Funkverbindung erlaubt eine sofortige Online-Rückmeldung von Daten oder Parametern insbesondere bei einer senderseitigen Veränderung der Daten oder Parameter des/der Zusatzmoduls/e, insbesondere der Multifunktionseinrichtung (sogenannter Online-Betrieb) .

Nicht nur für die Durchführung der vorstehend beschriebenen Online-Einstellung ist es zweckmäßig, dass die eingestellten Daten, Parameter oder Kalibrierwerte in einem Speicher der Multifunktionseinrichtung dauerhaft (auch ohne Betriebsspannung) gespeichert werden. Prinzipiell ist alternativ auch eine Speicherung in der Sendeeinrichtung vorteilhaft, insbesondere auch zusätzlich.

Die Sendeeinrichtung umfasst bevorzugt ein Anzeige für die Darstellung von Statusmeldungen, Fehlermeldungen, Parametern und zumindest ein Eingabemittel zur Einstellung der Parameter oder Daten.

Die Sendeeinrichtung umfasst zweckmäßigerweise einen Speicher zum Speichern von Daten, Parametern oder Kalibrierwerten.

Die Sendeeinrichtung umfasst nach einer Weiterbildung auch Mittel zum Speichern von Daten, wie beispielsweise einen Slot für eine Speicherkarte, USB-Anschluss, Internet-Anschluss oder dergleichen.

Die Sendeeinrichtung umfasst bevorzugt eine Anzeige, in der die Menuführung durch eine Baumstrukturanzeige erleichtert wird (ähnlich Windows-Explorer).

Die Erfindung betrifft auch eine Sendeeinrichtung (zum Beispiel RC-Sender) mit den der Sendeeinrichtung zugeordneten erfindungsgemäßen und bevorzugten Merkmalen des oben beschriebenen Systems.

Die Erfindung betrifft weiterhin eine Empfangseinrichtung mit den der Empfangseinrichtung zugeordneten erfindungsgemäßen und bevorzugten Merkmalen des oben beschriebenen Systems.

Schließlich bezieht sich die Erfindung auch auf ein Verfahren zum drahtlosen Steuern eines RC-Modells insbesondere RC-Flugmodells, mit einer Sendeeinrichtung, wobei die Sendeeinrichtung Steuerbefehle und/oder Daten zur Steuerung des RC-Modells über eine digitale Funkverbindung an das RC-Modell sendet, wobei weiterhin Daten eines im Bereich des RC-Modells angeordneten elektronischen Zusatzmoduls über die digitale Funkverbindung an die Sendeeinrichtung übertragen werden und wobei die digitale Funkverbindung genutzt wird für mindestens eine oder mehrere der Maßnahmen, einzeln oder in Kombination miteinander:
- Übertragung von Signalen zur Bedienung des RC-Modells, wie insbesondere Steuerbefehle,
- Datenübertragung von Sendeeinrichtung zu RC-Modell zur Parametrierung von Zusatzmodulen wie insbesondere der Multifunktionseinrichtung,
- Übertragung von Kalibrierdaten,
- Übertragung von Programmdaten z.B. für Software-Update,
- Datenübertragung von RC-Modell zu Parameteranzeige der Sendeeinrichtung,
- Übertragung von Statusinformationen von RC-Modell zu Sendeeinrichtung,
- Übertragung von Fehlerdiagnosedaten, vorzugsweise vom RC-Modell zur Sendeeinrichtung.

Weitere bevorzugte Ausführungsformen ergeben sich aus den Unteransprüchen und der nachfolgenden Beschreibung eines Ausführungsbeispiels an Hand von Figuren.

Es zeigen
- Fig. 1: Helikoptermodell, dass durch den Sender drahtlos gesteuert wird,
- Fig. 2: eine schematische Darstellung der wichtigsten Komponenten des RC-Senders nach der Erfindung und
- Fig. 3: eine schematische Darstellung der wichtigsten Komponenten der erfindungsgemäßen Multifunktionseinrichtung.

In Fig. 1 dient Sendeeinrichtung 1 primär zur herkömmlichen Steuerung eines RC-Helikoptermodells 3, wie dies im Bereich des RC-Modellflugs üblich ist. Es ist bereits bekannt und verbreitet, RC-Helikoptermodelle mit Fluglagenreglern (z.B. mit V-Stabi (R)) auszustatten, welche durch Einsatz eines Fluglagenreglers die Wirkung einer mechanischen Stabilisierung, wie sie durch sogenenannte Bell-Hiller Paddels (Hilfsrotor) hervorgerufen wird, nachempfindet oder ersetzt. Dabei haben Helikopter-Fluglagenregler wie V-Stabi (R) unter anderem den Vorzug, dass die Flugeigenschaften des RC-Modells in einem weiten Bereich auf die Bedürfnisse des Piloten, welcher den Helikopter mit der Sendeeinrichtung 1 steuert, angepasst werden können. Außerdem kann in der Regel der Aufwand für eine mechanische Stabilisierung entfallen, was optische und funktionelle Vorteile hat.

Die digitale Funkverbindung wird durch eine drahtlose bidirektionale und zumindest zum Teil abgesicherte Datenkommunikation bereitgestellt, welche weiter unten im Detail noch weiter erläutert wird.

RC-Sender 1 umfasst Senderbedienelemente 14 zur Bedienung und/oder Steuerung und/oder Trimmung des RC-Modells 3.

Parameteranzeige 8 dient beispielsweise zur Anzeige von eingestellten Parametern oder Informationen unterschiedlichster Art, wie Statusinformationen, Kalibrierdaten, Diagnosedaten etc..

Parametereingabeeinrichtung 9 dient zur Eingabe oder Einstellung von Parametern, Einstellwerten etc..

Parametereingabeeinrichtung 9 und Parameteranzeige 8 können in einer gemeinsamen Bedieneinrichtung 16 für einen Bedienerdialog zusammengefasst sein.

Wie aus Fig. 2 ersichtlich, umfasst RC-Sender 1 ein Steuerverarbeitungsmodul 14' zur Verarbeitung der Signale der Bedienelemente 14, welche im Wesentlichen zum Steuern und/oder Trimmen des RC-Moduls vorgesehen sind.

Parametereingabemodul 9' verarbeitet die von Parametereingabeeinrichtung 9 zur Verfügung gestellten Werte.

Sendemodul 4 und Empfangsmodul 5 können vorteilhafterweise zu einem gemeinsamen Transceiver 15 zusammengefasst sein. Die Verarbeitung wird bevorzugt durch ein Softwareprogramm gesteuert, welches vorzugsweise updatefähig ist. Hierzu kann die Sendeeinrichtung 1 einen Anschluss für ein Datenkabel und/oder einen Steckplatz für ein Speichermodul aufweisen. Ein drahtloses Update der Betriebssoftware kann ebenfalls vorgesehen sein, entweder über ein zusätzliches Schnittstellenmodul wie z.B. ein Bluetooth(R)-Modul oder aber über die ohnehin vorhandene Sende- und Empfangseinrichtung.

An Stelle einer Bluetooth(R)-Verbindung kann gemäß einem alternativen Beispiel nach der Erfindung auch eine WLAN-Funkverbindung eingesetzt werden.

In Fig. 3 ist die Elektronikbox 2 mit dem Fluglagenregler 6 dargestellt, welche eine Vielzahl von heute in getrennten Boxen untergebrachte für den Piloten nützlichen Kontroll- und Analyse-Funktionen (z.B. Fluglagenregler, Drehzahlregler, Bordspannungsüberwachung, Vibrationsanalyse etc.) in einem Gehäuse integriert. An Stelle des Empfangsmoduls 5' und des Sendemoduls 4' kann auch ein Transceiver 15 verwendet werden, in dem Sendemodul und Empfangsmodul in einem gemeinsamen Modul zusammengefasst sind. Die Signalverarbeitung in der Multifunktionseinrichtung oder auch Elektronikbox 2 übernimmt Verarbeitung 17. Auch diese umfasst insbesondere einen Mikrocontroller. Hierzu kann die Multifunktionseinrichtung 2 einen Anschluss für ein Datenkabel und/oder einen Steckplatz für ein Speichermodul aufweisen. Ein drahtloses Update kann ebenfalls vorgesehen sein, entweder über ein zusätzliches Schnittstellenmodul wie z.B. ein integriertes oder anschließbares Bluetooth(R)-Modul oder aber über die ohnehin vorhandene Sende- und Empfangseinrichtung.

An Multifunktionseinrichtung 2 können über eine oder mehrere serielle Schnittstelle/n ggf. weitere Zusatzgeräte 7 angeschlossen werden. Es ist vorteilhaft, dass die Multifunktionseinrichtung 2 auch hier die Konfiguration des Zusatzgeräts 7 oder die Datenübertragung vom Gerät 7 zurück zum Sender übernehmen kann. Mit der Multifunktionseinrichtung 2 kann auch ein Drehzahlregler 17 verbunden werden. Dieser kann zweckmäßigerweise komplett oder auch nur die Logik für den Drehzahlregler in der Multifunktionseinrichtung 2 integriert sein.

Multifunktionseinrichtung 2 umfasst bevorzugt weitere Sensoreingänge für zusätzliche Sensoren, wie beispielsweise einen Eingang für einen Drehzahlsensor oder eines Phasensensors (elektronischer Abgriff einer Motorphase eines elektrischen Antriebsmotors des RC-Modells)

Das elektronische Zusatzmodul (weiteres Gerät 7) im Bereich des RC-Modells kann mit der Empfangsanlage des RC-Modells auch nur für die obigen Zwecke verbunden sein, ohne das die Verbindung einen weiteren Zweck erfüllt.

Bei der digitalen, zumindest teilweise abgesicherten Funkverbindung werden Datenpakete im 2,4 GHz Band übertragen, wobei die Funkverbindung nach dem Frequenzsprungverfahren arbeitet, was dem heutigen Stand der Technik im Bereich des RC-Modellbaus entspricht. Dabei ist die Möglichkeit der Übertragung von Datenpaketen über eine 2,4GHz Funkverbindung im Stand der Technik weitläufig bekannt. Für die Realisierung der Erfindung wird diese Technik allerdings so weitergebildet, dass die Möglichkeit einer bidirektionalen Übertragung der Steuerkanäle (Steuerdaten) und Nutzdaten (z.B. die Einstellwerte für die Flugdatenregelung) über die Funkverbindung besteht. Die beispielgemäße digitale Funkverbindung besteht hierzu aus einem abgesicherten bidirektionalen Anteil der Nutzdaten und einer nichtabgesicherten insbesondere unidirektionalen Verbindung für die Steuerkanäle. Die Verbindung für die Steuerkanäle hat dabei ein deterministisches Zeitverhalten in demselben Paketstrom, wodurch je nach Anforderung das notwendige Leistungsprofil der Verbindung sichergestellt werden kann.

In dem eingesetzten Frequenzsprungverfahren wird jedes Datenpaket auf einer anderen Frequenz übertragen. Jedes Paket, mit dem eine Anzahl von Datenbytes vom Sender zum Empfänger bzw. vom Empfänger zum Sender übertragen wird, enthält in einer Unterstruktur die kompletten Steuerkanäle. Die Übertragung der Steuerkanäle (Knüppel und Zusatzkanäle) nutzt nur einen Teil der in einem Paket als Gesamtzahl von übertragbaren Bytes zur Verfügung stehenden Byte-Positionen. Der restliche Teil eines Pakets wird genutzt, um Einstell- und Auswertedaten zu übertragen. Diese Daten werden mit einem Protokoll mit Quittungen und Sequenznummern ergänzt. Zur Absicherung der Daten können Paritätsinformationen oder Wiederholungen (z.B. ähnlich wie TCP = Tansport Control Protocol) übertragen werden. Zweckmäßigerweise wird eine an sich bekannte Prüfdatenabsicherung auf der Hardware-Ebene der Transceiver gemeinsam mit einer zusätzlich Absicherung auf Anwedungsprogramm-Ebene genutzt. Es wird also ein realzeitfähiger Anteil von Steuerdaten mit einem Datensicherungsprotokoll gebündelt.

Es hat sich für eine sichere Datenverbindung außerdem als besonders vorteilhaft erwiesen, dass die gesendeten Daten so oft wiederholt gesendet werden, bis der Empfänger (je nach Datenflussrichtung Sendeeinrichtung 1 oder der Transceiver in Fluglagenregler 6) den ordnungsgemäßen Empfang mit einem "In Ordnung"-Signal zurückquitiert. Diese auf der Anwendungsebene durchgeführte Absicherung wird zusätzlich zur Datenabsicherung auf der physikalischen Ebene der Transceiver durchgeführt.

Ein weiterer vorteilhafter Aspekt der Erfindung besteht darin, dass es möglich ist, je nach Bedarf die Bandbreite vom Sender zum Empfänger bzw. vom Empfänger zum Sender aufzuteilen. Dies lässt sich besonders zweckmäßig durch eine Maske bzw. ein Fenster realisieren, mit der bestimmt wird, zu welchen Zeiten eine Übertragung in die entsprechende Richtung stattfinden darf. Genauer gesagt wird es zur Erhöhung der Bandbreite dann nach Bedarf in eine Datenflussrichtung zugelassen, mehrere Datenpakete bis zu einer "In-Ordnung"-Zurückquittierung zu übertragen. Diese Technik ist im Bereich der Übertragungssteuerungsprotokolle (TCP: "Transmission Control Protocol") an sich bekannt und ermöglicht, dass sowohl Sender als auch Empfänger ein bestimmtes Fenster für die Paketnummern offen lässt. Damit können alle Daten innerhalb dieses Fensters in beliebiger Reihenfolge übertragen. Im Empfänger werden die Pakete dann wieder in der richtigen Reihenfolge zusammengesetzt. Das Fenster gleitet dann auf höhere Nummern, wenn alles in diesem Fenster abgearbeitet ist. Auf diese Weise kann der Sender mehrere Pakete abschicken, bevor eine Quittung erwartet wird. Besonders bei einer schlechten Verbindung steigt dann das Risiko einer ungültigen Übertragung. Diese Technik führt zu einer insgesamt deutlich verbesserten Verbindungsrobustheit gegenüber Datenverlusten oder Totalausfällen.

Es ist weiterhin bevorzugt, die Datenpakete mit Sequenznummern zu versehen, wodurch das Streamen von Daten über die digitale Funkverbindung möglich wird (z.B. für einen Datendownload vorteilhaft).

Zusätzlich hat es sich zum Schutz der Funkübertragung vor unberechtigtem Zugriff als zweckmäßig erwiesen, die übertragenen Steuerkanäle und/oder Nutzdaten außerdem nach einem an sich bekannten Verschlüsselungsverfahren zu verschlüsseln.

## Patentansprüche

1. System zur drahtlosen Steuerung eines RC-Modells (3), mit einer Sendeeinrichtung (1) und einem in einem RC-Modell (3) anordenbaren Empfangsmodul (5'), wobei die Sendeeinrichtung (1) ein Sendemodul (4) zum Senden von Steuerbefehlen und/oder Daten über eine digitale Funkverbindung umfasst, wobei das System ein oder mehrere elektronische Zusatzmodule (2, 6, 7, 11, 17), wie insbesondere einen Fluglagenregler (6) umfasst, die im Bereich des RC-Modells anordenbar sind, wobei weiterhin die Sendeeinrichtung (1) ein weiteres Empfangsmodul (5) umfasst, welches zum Empfangen von Daten über die digitale Funkverbindung eingerichtet ist, und wobei das System eine Multifunktionseinrichtung (2) umfasst, wobei das im RC-Modell anordenbare Empfangsmodul (5') mit der Multifunktionseinrichtung (2), welche insbesondere den Fluglagenregler (6) umfasst, verbunden ist oder in die Multifunktionseinrichtung (2) integriert ist und das System ein weiteres Sendemodul (4') umfasst, welches im RC-Modell anordenbar oder in der Multifunktionseinrichtung (2) angeordnet ist, welches weitere Sendemodul (4') zum Senden von vom weiteren Empfangsmodul (5) empfangbaren Daten über die digitale Funkverbindung dient, **dadurch gekennzeichnet, dass** die Funkverbindung eine sofortige Online-Rückmeldung von Daten und/oder Parametern des/der Zusatzmoduls/e bei einer senderseitigen Veränderung der zu meldenden Parameter oder Daten des/der Zusatzmoduls/e, insbesondere der Multifunktionseinrichtung (2) ermöglicht.

2. System nach Anspruch 1, **dadurch gekennzeichnet, dass** die digitale Funkverbindung genutzt wird für mindestens eine oder mehrere der Maßnahmen, einzeln oder in Kombination miteinander:
- Übertragung von Signalen zur Bedienung des RC-Modells (3) wie insbesondere Steuerbefehle,
- Datenübertragung von Sendeeinrichtung (1) zu RC-Modell (3) zur Parametrierung von Zusatzmodulen wie insbesondere der Multifunktionseinrichtung (2),
- Übertragung von Kalibrierdaten,
- Übertragung von Programmdaten z.B. für Software-Update,
- Datenübertragung von RC-Modell (3) zu Parameteranzeige (8) der Sendeeinrichtung (1),
- Übertragung von Statusinformationen von RC-Modell (3) zu Sendeeinrichtung (1),
- Übertragung von Fehlerdiagnosedaten, vorzugsweise vom RC-Modell (3) zu Sendeeinrichtung (1).

3. System nach Anspruch 2, **dadurch gekennzeichnet, dass** Daten und/oder Parameter der Multifunktionseinrichtung (2) oder des Empfangsmoduls (5') oder weiterer an die Multifunktionseinrichtung (2) angeschlossene elektronischen Geräte (7, 17) über die digitale Funkverbindung übertragen werden.

4. System nach mindestens einem der Ansprüche 1 bis 3, **dadurch gekennzeichnet, dass** die Multifunktionseinrichtung (2) einen Fluglagenregler (6) zur Steuerung und/oder Beeinflussung und/oder Regelung der Fluglage eines RC-Modells (3) umfasst.

5. System nach mindestens einem der vorhergehenden Ansprüche, **dadurch gekennzeichnet, dass** die digitale Funkverbindung nach dem Frequenzspreizprinzip arbeitet.

6. System nach mindestens einem der vorhergehenden Ansprüche, **dadurch gekennzeichnet, dass** die Sendeeinrichtung (1) Anzeigemittel (8) und Eingabemittel (9, 14) für einen Bedienerdialog zur Durchführung der Maßnahmen in Anspruch 2 umfasst.

7. System nach mindestens einem der vorhergehenden Ansprüche, **dadurch gekennzeichnet, dass** das Multifunktionsmodul elektrische Anschlüsse (11) zum Anschluss eines separaten Sende-/Empfangsmoduls aufweist.

8. System nach mindestens einem der vorhergehenden Ansprüche, **dadurch gekennzeichnet, dass** das Multifunktionsmodul einen oder mehrere Anschlüsse für RC-Servos (10) und insbesondere zumindest einen Anschluss (12) für eine externe Sensoreinrichtung, wie insbesondere einen 3-Achs-Gyro Sensor und/oder sonstige Sensoren aufweist.

9. System nach mindestens einem der vorhergehenden Ansprüche, **dadurch gekennzeichnet, dass** das System selbstständig eine Funkverbindung herstellt wenn ein oder mehrere geeignete Gerät/e in Reichweite ist/sind und vorzugsweise der Bedienerdialog eine Auswahl des/der Zusatzmoduls/-module (2, 6, 7, 11, 17) und/oder des oder der Empfänger(s) bereitstellt und erlaubt, die gemäß den in Anspruch 2 genannten Maßnahmen programmiert werden sollen.

10. System nach mindestens einem der vorhergehenden Ansprüche, **dadurch gekennzeichnet, dass** die Funkverbindung eine zumindest teilweise abgesicherte Datenverbindung ist und damit einen unbefugten oder unbeabsichtigten Zugriff auf die Multifunktionseinrichtung (2) oder das RC-Modell (3) verhindert.

11. System nach mindestens einem der vorhergehenden Ansprüche, **dadurch gekennzeichnet, dass** die Sendeeinrichtung ein Anzeige (8) für die Darstellung von Statusmeldungen, Fehlermeldungen, Parametern und ein Eingabemittel (9) zur Einstellung der Parameter oder Daten umfasst.

12. System nach mindestens einem der vorhergehenden Ansprüche, **dadurch gekennzeichnet, dass** die Multifunktionseinrichtung (2) eine Parameterüberwachungseinrichtung umfasst.

13. System nach mindestens einem der vorhergehenden Ansprüche, **dadurch gekennzeichnet, dass** die Sendeeinrichtung eine Anzeige umfasst, in der die Menuführung durch eine Baumstrukturanzeige erleichtert wird.

14. System nach mindestens einem der vorhergehenden Ansprüche, **dadurch gekennzeichnet, dass** das Sende- (4) und Empfangsmodul (5) der Sendeeinrichtung (1) und/oder das Sende- (4') und Empfangsmodul (5') der Multifunktionseinrichtung (2) in einem Transceiver (15) vereint sind.

15. Sendeeinrichtung (1) zum Betrieb innerhalb des Systems gemäß mindestens einem der Ansprüche 1 bis 14, wobei die Sendeeinrichtung (1) ein Sendemodul (4) zum Senden von Steuerbefehlen und/oder Daten über eine digitale Funkverbindung umfasst, wobei weiterhin die Sendeeinrichtung (1) ein weiteres Empfangsmodul (5) umfasst, welches zum Empfangen von Daten über die digitale Funkverbindung eingerichtet ist, sodass die Funkverbindung eine sofortige Online-Rückmeldung von Daten und/oder Parametern des/der Zusatzmoduls/e bei einer senderseitigen Veränderung der zu meldenden Parameter oder Daten des/der Zusatzmoduls/e, insbesondere der Multifunktionseinrichtung ermöglicht.

16. Empfangseinrichtung (2) zum Betrieb innerhalb des Systems gemäß mindestens einem der Ansprüche 1 bis 14, wobei die Empfangseinrichtung (2) ein in einem RC-Modell (3) anordenbaren Empfangsmodul (5') umfasst und ein oder mehrere elektronische Zusatzmodule (2, 6, 7, 11, 17), wie insbesondere einen Fluglagenregler (6), die im Bereich des RC-Modells anordenbar sind, umfasst, und wobei das System eine Multifunktionseinrichtung (2) umfasst, wobei das im RC-Modell anordenbare Empfangsmodul (5') mit der Multifunktionseinrichtung (2), welche insbesondere den Fluglagenregler (6) umfasst, verbunden ist oder in die Multifunktionseinrichtung (2) integriert ist und das System ein weiteres Sendemodul (4') umfasst, welches im RC-Modell anordenbar oder in der Multifunktionseinrichtung (2) angeordnet ist, welches weitere Sendemodul (4') zum Senden von vom weiteren Empfangsmodul (5) empfangbaren Daten über die digitale Funkverbindung dient, sodass die Funkverbindung eine sofortige Online-Rückmeldung von Daten und/oder Parametern des/der Zusatzmoduls/e bei einer senderseitigen Veränderung der zu meldenden Parameter oder Daten des/der Zusatzmoduls/e, insbesondere der Multifunktionseinrichtung ermöglicht.

17. Verfahren zum drahtlosen Steuern eines RC-Modells (3), insbesondere RC-Flugmodells, mit einer Sendeeinrichtung (1), wobei die Sendeeinrichtung (1) Steuerbefehle und/oder Daten zur Steuerung des RC-Modells (3) über eine digitale Funkverbindung an das RC-Modell (3) sendet, wobei weiterhin Daten eines im Bereich des RC-Modells (3) angeordneten elektronischen Zusatzmoduls (2, 6, 7, 11, 17) über die digitale Funkverbindung an die Sendeeinrichtung (1) übertragen werden, wobei die digitale Funkverbindung genutzt wird für mindestens eine oder mehrere der Maßnahmen, einzeln oder in Kombination miteinander:
- Übertragung von Signalen zur Bedienung des RC-Modells (3), wie insbesondere Steuerbefehle,
- Datenübertragung von Sendeeinrichtung (1) zu RC-Modell (3) zur Parametrierung von Zusatzmodulen wie insbesondere der Multifunktionseinrichtung (2),
- Übertragung von Kalibrierdaten,
- Übertragung von Programmdaten z.B. für Software-Update,
- Datenübertragung von RC-Modell (3) zu Parameteranzeige (8) der Sendeeinrichtung (1),
- Übertragung von Statusinformationen von RC-Modell (3) zu Sendeeinrichtung (1),
- Übertragung von Fehlerdiagnosedaten, vorzugsweise vom RC-Modell (3) zur Sendeeinrichtung (1),
**dadurch gekennzeichnet, dass** die Maßnahmen eine Modulparametereinstellung umfassen, die während des Betriebs des Moduls eine Online-Veränderung der Modulparameter erlaubt, wobei im Bereich des Senders die tatsächlichen Werte der veränderten Parameter und/oder Daten und/oder von den veränderten Parametern abhängige weitere Daten des Moduls online angezeigt werden, sodass die Funkverbindung eine sofortige Online-Rückmeldung von Daten und/oder Parametern des/der Zusatzmoduls/e bei einer senderseitigen Veränderung der zu meldenden Parameter oder Daten des/der Zusatzmoduls/e, insbesondere der Multifunktionseinrichtung ermöglicht.

18. Verfahren nach Anspruch 17, **dadurch gekennzeichnet, dass** die Sendeeinrichtung (1) Daten zum Empfangsmodul (5') sendet und zum Empfang der von der Sendeeinrichtung (1) gesendeten Daten das zum Empfang der Steuerbefehle vorgesehene vorhandene Empfangsmodul (5') mitgenutzt wird.

## Claims

1. System for wirelessly controlling an RC model (3), comprising:
a transmission device (1) and a receiving module (5') which can be arranged in an RC model (3), the transmission device (1) comprising a transmission module (4) for transmitting control commands and/or data via a digital radio connection, the system comprising one or more electronic additional modules (2, 6, 7, 11, 17), such as in particular a flight attitude regulator (6), which can be arranged in the region of the RC model,
the transmission device (1) further comprising a further receiving module (5), set up to receive data via the digital radio connection, and the system comprising a multifunction device (2), the receiving module (5') which can be arranged in the RC model being connected to the multifunction device (2), which in particular comprises the flight attitude regulator (6), or being integrated into the multifunction device (2), and the system comprising a further transmission module (4') which can be arranged in the RC model or is arranged in the multifunction device (2), said further transmission module (4') serving to transmit data, which can be received from the receiving module (5), via the digital radio connection, **characterised in that** the radio connection makes possible immediate online feedback of data and/or parameters of the additional module(s) in the event of a change on the transmitter side to the parameters or data to be reported of the additional module(s), in particular of the multifunction device (2).

2. System according to claim 1, **characterised in that** the digital radio connection is used for at least one or more of the measures, individually or in combination with one another, of:
- transmitting signals for operating the RC model (3), such as in particular control commands,
- transmitting data from the transmission device (1) to the RC model (3) to parameterise additional modules, such as in particular the multifunction device (2),
- transmitting calibration data,
- transmitting program data, for example for a software update,
- transmitting data from the RC model (3) to the parameter display (8) of the transmission device (1),
- transmitting status information from the RC model (3) to the transmission device (1),
- transmitting error diagnosis data, preferably from the RC model (3) to the transmission device (1).

3. System according to claim 2, **characterised in that** the data and/or parameters of the multifunction device (2) or of the receiving module (5') or of further electronic appliances (7, 17) connected to the multifunction device (2) are transmitted via the digital radio connection.

4. System according to at least one of claims 1 to 3, **characterised in that** the multifunction device (2) comprises a flight attitude regulator (6) for regulating and/or influencing and/or regulating the flight attitude of an RC model (3).

5. System according to at least one of the preceding claims, **characterised in that** the digital radio connection operates using the spread-spectrum principle.

6. System according to any of the preceding claims, **characterised in that** the transmission device (1) comprises display means (8) and input means (9, 14) for a user dialogue for carrying out the measures in claim 2.

7. System according to at least one of the preceding claims, **characterised in that** the multifunction module has electrical terminals (11) for connecting a separate transceiver module.

8. System according to at least one of the preceding claims, **characterised in that** the multifunction module has one or more terminals for RC servos (10) and in particular at least one terminal (12) for an external sensor device, such as in particular a 3-axis gyro sensor and/or other sensors.

9. System according to at least one of the preceding claims, **characterised in that** the system autonomously produces a radio connection if one or more suitable appliances are in range and preferably the user dialogue provides and makes possible a selection of the additional module(s) (2, 6, 7, 11, 17) and/or of the receiver(s) which are to be programmed in accordance with the measures set out in claim 2.

10. System according to at least one of the preceding claims, **characterised in that** the radio connection is an at least partially secured data connection and thus prevents unauthorised or unintentional access to the multifunction device (2) or the RC model (3).

11. System according to at least one of the preceding claims, **characterised in that** the transmission device comprises a display (8) for displaying status messages, error messages, parameters and an input means (9) for adjusting the parameters or data.

12. System according to at least one of the preceding claims, **characterised in that** the multifunction device (2) comprises a parameter monitoring device.

13. System according to at least one of the preceding claims, **characterised in that** the transmission device comprises a display in which the menu navigation is facilitated by a tree-structured display.

14. System according to at least one of the preceding claims, **characterised in that** the transmission (4) and receiving module (5) of the transmission device (1) and/or the transmission (4') and receiving module (5') of the multifunction device (2) are combined in a transceiver (15) .

15. Transmission device (1) for operation within the system according to at least one of claims 1 to 14, wherein the transmission device (1) comprises a transmission module (4) for transmitting control commands and/or data via a digital radio connection, the transmission device (1) comprising a further receiving module (5), set up to receive data via the digital radio connection, in such a way that the radio connection makes possible immediate online feedback of data and/or parameters of the additional module (s) in the event of a change on the transmitter side to the parameters or data to be reported of the additional module(s), in particular of the multifunction device.

16. Receiving device (2) for operation within the system according to at least one of claims 1 to 14, wherein the receiving device (2) comprise a receiving module (5') which can be arranged in an RC model (3) and one or more electronic additional modules (2, 6, 7, 11, 17), such as in particular a flight attitude regulator (6), which can be arranged in the region of the RC model, and wherein the system comprises a multifunction device (2), the receiving module (5') which can be arranged in the RC model being connected to the multifunction device (2), which in particular comprises the flight attitude regulator (6), or being integrated into the multifunction device (2), and the system comprising a further transmission module (4'), which can be arranged in the RC model or is arranged in the multifunction device (2), said further transmission module (4') serving to transmit data, which can be received from the receiving module (5), via the digital radio connection, in such a way that the radio connection makes possible immediate online feedback of data and/or parameters of the additional module (s) in the event of a change on the transmitter side to the parameters or data to be reported of the additional module (s), in particular of the multifunction device.

17. Method for wirelessly controlling an RC model (3), in particular an RC flying model, comprising a transmission device (1), the transmission device (1) transmitting control commands and/or data for controlling the RC model (3) to the RC model (3) via a digital radio connection, data of an electronic additional module (2, 6, 7, 11, 17) arranged in the region of the RC model (3) being transmitted to the transmission device (1) via the digital radio connection, the digital radio connection being used for at least one or more of the measures, individually or in combination with one another, of:
- transmitting signals for operating the RC model (3), such as in particular control commands,
- transmitting data from the transmission device (1) to the RC model (3) to parameterise additional modules, such as in particular the multifunction device (2),
- transmitting calibration data,
- transmitting program data, for example for a software update,
- transmitting data from the RC model (3) to the parameter display (8) of the transmission device (1),
- transmitting status information from the RC model (3) to the transmission device (1),
- transmitting error diagnosis data, preferably from the RC model (3) to the transmission device (1),
**characterised in that** the measures comprise a module parameter adjustment which makes it possible to change the module parameters online during the operation of the module, the actual values of the changed parameters and/or data and/or further data of the module which are dependent on the changed parameters being displayed online in the region of the transmitter, in such a way that the radio connection makes possible immediate online feedback of data and/or parameters of the additional module (s) in the event of a change on the transmitter side to the parameters or data to be reported of the additional module(s), in particular of the multifunction device.

18. Method according to claim 17, **characterised in that** the transmission device (1) transmits data to the receiving module (5') and the receiving module (5') provided for receiving the control commands is additionally used for receiving the data transmitted by the transmission device (1) .

## Revendications

1. Système pour la commande sans fil d'un modèle RC (3) comprenant :
un moyen d'émission (1) et un module de réception (5') pouvant être disposé dans un modèle RC (3), dans lequel système le moyen d'émission (1) comprend un module d'émission (4) destiné à émettre des instructions de commande et/ou des données par l'intermédiaire d'une liaison radio numérique, dans lequel le système comprend un ou plusieurs modules électroniques supplémentaires (2, 6, 7, 11, 17), comme notamment un régulateur d'attitude (6), lesquels peuvent être disposés dans la zone du modèle RC, dans lequel, en outre, le moyen d'émission (1) comprend un module de réception supplémentaire (5) qui est configuré pour recevoir des données par l'intermédiaire de la liaison radio numérique, et dans lequel le système comprend un moyen multifonctions (2),
le module de réception (5') pouvant être disposé dans le modèle RC étant relié au moyen multifonctions (2), lequel comprend notamment le régulateur d'attitude (6), ou étant intégré dans le moyen multifonctions (2), et le système comprenant un module d'émission supplémentaire (4'),
lequel peut être disposé dans le modèle RC ou est disposé dans le moyen multifonctions (2), lequel module d'émission supplémentaire (4') sert à émettre des données pouvant être reçues par le module de réception supplémentaire (5) par l'intermédiaire de la liaison radio numérique, **caractérisé en ce que** la liaison radio permet un retour en ligne immédiat de données et/ou de paramètres du/des module(s) supplémentaire (s) lors d'une modification côté émetteur des paramètres ou des données à signaler du/des modules(s) supplémentaire(s), notamment du moyen multifonctions (2).

2. Système selon la revendication 1, **caractérisé en ce que** la liaison radio numérique est utilisée pour au moins une ou plusieurs des mesures, individuellement ou en combinaison entre elles :
- transmission de signaux pour la commande du modèle RC (3), comme notamment des instructions de commande,
- transmission de données du moyen d'émission (1) vers le modèle RC (3) pour le paramétrage de modules supplémentaires, comme notamment du moyen multifonctions (2),
- transmission de données de calibrage,
- transmission de données de programme, par ex. pour une mise à jour de logiciel,
- transmission de données du modèle RC (3) vers l'affichage de paramétrage (8) du moyen d'émission (1),
- transmission d'informations d'état du modèle RC (3) vers le moyen d'émission (1),
- transmission de données de diagnostic de défauts, de préférence du modèle RC (3) vers le moyen d'émission (1) .

3. Système selon la revendication 2, **caractérisé en ce que** des données et/ou des paramètres du moyen multifonctions (2) ou du module de réception (5') ou d'appareils électroniques supplémentaires (7, 17) raccordés au moyen multifonctions (2) sont transmis par l'intermédiaire de la liaison radio numérique.

4. Système selon au moins l'une quelconque des revendications 1 à 3, **caractérisé en ce que** le moyen multifonctions (2) comprend un régulateur d'attitude (6) pour la commande et/ou l'influence et/ou la régulation d'attitude d'un modèle RC (3).

5. Système selon au moins l'une quelconque des revendications précédentes, **caractérisé en ce que** la liaison radio numérique fonctionne selon le principe d'étalement de fréquence.

6. Système selon au moins l'une quelconque des revendications précédentes, **caractérisé en ce que** le moyen d'émission (1) comprend des moyens d'affichage (8) et des moyens de saisie (9, 14) pour un dialogue utilisateur pour la réalisation des mesures mentionnées à la revendication 2.

7. Système selon au moins l'une quelconque des revendications précédentes, **caractérisé en ce que** le module multifonctions présente des raccords électriques (11) pour le raccordement d'un module d'émission/de réception à part.

8. Système selon au moins l'une quelconque des revendications précédentes, **caractérisé en ce que** le module multifonctions présente un ou plusieurs raccords pour des servos RC (10), et notamment au moins un raccord (12) pour un moyen capteur externe, comme notamment un capteur gyroscopique à 3 axes et/ou d'autres capteurs.

9. Système selon au moins l'une quelconque des revendications précédentes, **caractérisé en ce que** le système établit une liaison radio de manière autonome lorsqu'un ou plusieurs appareils appropriés est/sont à portée et de préférence lorsque le dialogue utilisateur fournit et permet une sélection du/des module(s) supplémentaire(s) (2, 6, 7, 11, 17) et/ou du ou des récepteur(s), lesquels, selon les mesures mentionnées dans la revendication 2, doivent être programmés.

10. Système selon au moins l'une quelconque des revendications précédentes, **caractérisé en ce que** la liaison radio est une liaison de données sécurisée au moins en partie et empêche ainsi un accès non autorisé ou involontaire au moyen multifonctions (2) ou au modèle RC (3) .

11. Système selon au moins l'une quelconque des revendications précédentes, **caractérisé en ce que** le moyen d'émission comprend un affichage (8) pour la représentation de messages d'état, de messages de défaut, de paramètres, ainsi qu'un moyen de saisie (9) pour le réglage des paramètres ou des données.

12. Système selon au moins l'une quelconque des revendications précédentes, **caractérisé en ce que** le moyen multifonctions (2) comprend un moyen de surveillance de paramètres.

13. Système selon au moins l'une quelconque des revendications précédentes, **caractérisé en ce que** le moyen d'émission comprend un affichage dans lequel la navigation de menus est facilitée par un affichage à structure arborescente.

14. Système selon au moins l'une quelconque des revendications précédentes, **caractérisé en ce que** le module d'émission (4) et de réception (5) du moyen d'émission (1) et/ou **en ce que** le module d'émission (4') et de réception (5') du moyen multifonctions (2) sont réunis dans un émetteur-récepteur (15).

15. Moyen d'émission (1) destiné à fonctionner dans le système selon au moins une des revendications 1 à 14, le moyen d'émission (1) comprenant un module d'émission (4) destiné à émettre des instructions de commande et/ou des données par l'intermédiaire d'une liaison radio numérique, le moyen d'émission (1) comprenant en outre un module de réception supplémentaire (5), lequel est configuré pour recevoir des données par l'intermédiaire de la liaison radio numérique, de sorte que la liaison radio permet un retour en ligne immédiat de données et/ou de paramètres du/des module(s) supplémentaire(s) lors d'une modification côté émetteur des paramètres ou des données à signaler du/des modules(s) supplémentaire (s), notamment du moyen multifonctions.

16. Moyen de réception (2) destiné à fonctionner dans le système selon au moins une des revendications 1 à 14, le moyen de réception (2) comprenant un module de réception (5') pouvant être disposé dans le modèle RC et un ou plusieurs modules électroniques supplémentaires (2, 6, 7, 11, 17), comme notamment un régulateur d'attitude (6), lesquels peuvent être disposés dans la zone du modèle RC, et le système comprenant un moyen multifonctions (2), le module de réception (5') pouvant être disposé dans le modèle RC étant relié au moyen multifonctions (2), lequel comprend notamment le régulateur d'attitude (6), ou étant intégré dans le moyen multifonctions (2), et le système comprenant un module d'émission supplémentaire (4'), lequel peut être disposé dans le modèle RC ou est disposé dans le moyen multifonction (2), lequel module d'émission supplémentaire (4') sert à émettre des données pouvant être reçues par le module de réception supplémentaire (5) par l'intermédiaire de la liaison radio numérique, de sorte que la liaison radio permet un retour en ligne immédiat de données et/ou de paramètres du/des module(s) supplémentaire(s) lors d'une modification côté émetteur des paramètres ou des données à signaler du/des modules(s) supplémentaire(s), notamment du moyen multifonctions.

17. Procédé pour la commande sans fil d'un modèle RC (3), notamment d'un modèle de vol RC, comprenant un moyen d'émission (1), dans lequel procédé le moyen d'émission (1) émet au modèle RC (3) des instructions de commande et/ou des données pour la commande du modèle RC (3) par l'intermédiaire d'une liaison radio numérique, dans lequel, en outre, des données d'un module électronique supplémentaire (2, 6, 7, 11, 17) disposé dans la zone du modèle RC (3) sont transmises au moyen d'émission (1) par l'intermédiaire de la liaison radio numérique, la liaison radio numérique étant utilisée pour au moins une ou plusieurs des mesures, individuellement ou en combinaison entre elles :
- transmission de signaux pour la commande du modèle RC (3), comme notamment des instructions de commande,
- transmission de données du moyen d'émission (1) vers le modèle RC (3) pour le paramétrage de modules supplémentaires, comme notamment du moyen multifonctions (2),
- transmission de données de calibrage,
- transmission de données de programme, par ex. pour une mise à jour de logiciel,
- transmission de données du modèle RC (3) vers l'affichage de paramétrage (8) du moyen d'émission (1),
- transmission d'informations d'état du modèle RC (3) vers le moyen d'émission (1),
- transmission de données de diagnostic de défauts, de préférence du modèle RC (3) vers le moyen d'émission (1),
**caractérisé en ce que** les mesures comprennent un réglage de paramètres de module, lequel permet une modification en ligne des paramètres pendant le fonctionnement du module, dans lequel procédé, dans la zone de l'émetteur, les valeurs réelles des paramètres modifiés et/ou des données modifiées et/ou de données supplémentaires du module, dépendant des paramètres modifiés, sont affichées en ligne, de sorte que la liaison radio permet un retour en ligne immédiat de données et/ou de paramètres du/des module(s) supplémentaire (s) lors d'une modification côté émetteur des paramètres ou des données à signaler du/des modules(s) supplémentaire(s), notamment du moyen multifonctions.

18. Procédé selon la revendication 17, **caractérisé en ce que** le moyen d'émission (1) émet des données vers le module de réception (5') et **en ce que** pour la réception des données émises par le moyen d'émission (1), le module de réception (5') présent, ménagé pour la réception des instructions de commande, est également utilisé.
